# EUROPÄISCHE PATENTSCHRIFT

(11) **EP 2 229 570 B1**
(45) Veröffentlichungstag und Bekanntmachung des Hinweises auf die Patenterteilung: **19.06.2019**
(21) Anmeldenummer: 08857751.5
(22) Anmeldetag: 08.12.2008
(51) Int. Cl.: F28F 1/08, F28F 1/40, F28F 13/18

(54) **VERFAHREN ZUR HERSTELLUNG EINES BAUTEILES**
METHOD FOR PRODUCING A COMPONENT
PROCÉDÉ DE PRODUCTION D'UN ÉLÉMENT

(30) Priorität: 06.12.2007 DE 102007059153
(43) Veröffentlichungstag der Anmeldung: 22.09.2010
(73) Patentinhaber: ERK Eckrohrkessel GmbH, 12435 Berlin (DE)
(72) Erfinder: HELLWIG, Udo, 12351 Berlin (DE); SCHULZ, Andreas, 06484 Quedlinburg (DE)
(74) Vertreter: Schulz Junghans Patentanwälte PartGmbB
(86) Internationale Anmeldenummer: PCT/EP2008/067034
(87) Internationale Veröffentlichungsnummer: WO 2009/071698

(56) Entgegenhaltungen:
- EP-A- 0 037 854
- EP-A- 1 085 260
- FR-A- 2 076 034
- GB-A- 1 267 149
- US-A- 3 384 154
- US-A1- 2005 238 810
- US-A1- 2005 260 412

## Beschreibung

Die Erfindung betrifft ein Verfahren zur Herstellung eines Bauteils zur Realisierung von Wärmeübertragung und/oder technischen Reaktionsführung Es ist bekannt, Bauteile bestehend aus Materialbahnen mit sinoidaien Nebenformen, wie auch so strukturierte Rohre herzustellen und in Anlagen des Wärme- und Stofftransportes sowie der Reaktionsführung und heterogenen Katalyse zum Einsatz zu bringen. Die mit partiell oder durchgehend konkaven sinoidaien Nebenformen ausgerüsteten Rohre und Materialbahnen werden durch Umformung hergestellt. Durch das Umformen entstehen Nebenformen, welche das Strömungsverhalten von Gasen und Flüssigkeiten sowie anderen Stoffen positiv beeinflussen und deren Rand- und Kernströmungen auf besondere Weise ausbilden. Durch diese Eigenschaften erhalten Prozesse in Anlagen und Aggregaten, in denen Rohre bzw. Materialbahnen solcher Art auch zu Rohrbündeln und Rohrgruppen zusammengefügt sind, einen hohen Wirkungsgrad, da der Austausch von Stoff bzw. Wärme an den Wänden der mit Nebenformen versehenen Rohre und Materialbahnen sehr intensiv erfolgt. Dadurch ist es möglich, in Anlagen und Einrichtungen der dargestellten Art bei gleicher Baugröße bis ins Mehrfache gesteigerte Nutzeffekte zu erzielen oder deren Baugröße zu verringern und trotzdem eine ausreichende Ausbeute bzw. ein hohes Übertragungsergebnis zu erhalten.

Es ist weiter bekannt, Wärmeübertragungsflächen auf rohr- oder plattenförmigen Körpern mit einer aus der Grundfläche herausragenden Struktur von Mikroelementen und ein Verfahren zur Herstellung dieser Mikrostrukturen bereitzustellen. Das Verfahren wird dabei ausschließlich auf Körpern verwendet, deren Oberflächen ebenflächig gerade oder gleichförmig gekrümmt sind, so wie es die DE 101 59 860 C2 offenbart und beansprucht, der die Aufgabe zugrunde liegt, Wärmeübertragungsflächen der bezeichneten Gattung sowie ein Verfahren dazu zu schaffen, durch möglichst niedrige Temperaturdifferenzen eine Erhöhung der Wärmeübertragungsleistung über entsprechende Strukturflächen zu erzeugen und bei einem vertretbaren Herstellungsaufwand sowohl für eine Blasenverdampfung, als auch für eine Filmkondensation zur Anwendung zu bringen. Die dabei gefundene Lösung stellt ein komplexes Verfahren und ein dazu hergestelltes Produkt zur Verfügung, das mit hervorragenden Ergebnissen für diesen Zweck verwendbar ist, jedoch eine Einschränkung durch die Form der dazu verwendeten Bauteile, insbesondere Wärmeübertragungsflächen, erhält. Des Weiteren lässt die erfindungsgemäße Lösung keine Informationen erkennen, welche die Verwendung der Mikrostrukturen außerhalb der vorgesehenen Wärmeübertragung als geeignet erscheinen lässt.

Weiterhin offenbart die DE 1 066 213 B1 eine Lösung, gemäß der Wärmetauscherrohre mit Längsrippen auf ihren Oberflächen ausgerüstet sind. Diese Rippen haben eine makroskopische Struktur, die in der Offenbarung sowie in den Ansprüchen nicht näher spezifiziert worden ist. Die Verrippungen auf den Rohren werden dazu eingesetzt, allein Wärme durch Konvektion zu übertragen. Die Schrift gibt auch keine Information her, wie Phasenwechselprozesse beim Überströmen initiiert werden können.

Die DE 197 51 405 A1 beschreibt ein Verfahren, bei dem über die Konvektion thermische Grenzschichten aufgebrochen werden sollen. Über Vorgänge des Siedens, Blasenbildung, Blasenkeime, Dampffilme oder kritische Wärmeflüsse gibt das Patent keine Auskünfte.

Die DE 196 50 881 A1 offenbart ein Verfahren und eine Einrichtung mit denen mittels lonenstrahltechniken Mikrostrukturen erzeugt werden. Gleichfalls werden diese Mikrostrukturen galvanisch durch eine Porenmaske zum Anwachsen gebracht. Die Offenbarung des Schutzumfanges des Patentes stellt jedoch eine Verfahrensweise vor, gemäß der die Metalistartschicht auf eine Folienmaske aufgedampft wird und die Metallstartschicht wird anschließend nicht gestrippt und liegt damit nicht zur Verwendung frei. Die Darstellung der Erfindung gibt keine Information her über die Verwendung der so hergestellten Mikrostrukturen.

Die US 4,288,897 gibt ein Verfahren an, mittels dem eine poröse Struktur durch Auflegen von Schaumstofffolien erzeugt wird, die jedoch keine pinartige MikroStruktur mit gezielt geordneter Ausrichtung und Lage zum Ergebnis bringt. Die Anordnung der pinartigen Struktur ist ungeordnet, vor allem in den Dimensionen Pindurchmesser und -dichte, - neigungswinkel, Pinform. Insbesondere das Anspruchsbegehren gibt keine derartigen Informationen her. Weiterhin ist nicht zu entnehmen, wie durch die Metallstruktur Siedeprozesse verbessert werden können.

Die weiter bekannte US 3,842,474 offenbart zwar großflächig das Herstellen von mikrostrukturartigen Gebilden auf einer Oberfläche, um den Wärmeübergang zu verbessern. Aus dieser Schrift ist jedoch nicht zu entnehmen, wie die Fäden oder Pixel auf der Oberfläche des Grundkörpers aufwachsen können. Dieser Vorgang ist nur andeutungsweise bekannt, indem gesagt wird, dass ein thermisches oder galvanisches Verfahren dazu benutzt werden soll. Vage Angaben lassen erkennen, dass möglicherweise eine Silberschicht auf die Oberfläche aufgetragen wurde, in der die Wiskers eingebettet sein können. Dem Fachmann gibt diese Schrift keine Information in die Hand, die Erfindung ohne erfinderisches Zutun auszuüben.

Ein Verfahren gemäß dem Oberbegriff von Anspruch 1 ist aus Dokument FR 2 076 034 bekannt.

Der Erfindung liegt die Aufgabe zugrunde, Verfahren für die Herstellung von Mikrostrukturen auf
Oberflächen von Bauteilen zur Verfügung zu stellen, wobei die Bauteile über Eigenschaften verfügen, welche Verfahren zur Erhöhung der Effektivität des Wärme- und Stofftransportes sowie der chemischen Reaktivität von Anlagen zur Übertragung von Wärmeenergie und den dabei zu verwendenden Anlagen und Prozessen eine hohe Effektivität und Wirkungsweise verleihen.

Zur Lösung der Aufgabe wird ein Verfahren zur Herstellung des eines Bauteils zur Realisierung von Wärmeübertragung und/oder technischen Reaktionsführung, insbesondere zur Durchführung einer heterogenen Katalyse, mit wenigstens einer Oberfläche, die eine Wölbstruktur mit konkaven Partien aufweist, zur Verfügung gestellt, wobei das Bauteil an wenigstens einer seiner Oberflächen gleichmäßig angeordnete Mikrostrukturelemente aufweist.

An das herzustellende Bauteil, insbesondere an ein als Rohr ausgebildetes Bauteil, werden die Mikrostrukturelemente mittels galvanotechnischer Beschichtungs- und/oder mechanischer Sprühkompaktierungsverfahren aufgearbeitet. Es ist erfindungsgemäß vorgesehen, dass zumindest partiell auf die Oberfläche des Bauteils, insbesondere auf die konkav und gegebenenfalls konvex gewölbten Oberflächen, ein strahlungsempfindliches, der
Wölbstruktur formmäßig komplementär anpassbares oder angepasstes Fotoresist aufgebracht wird, als Grundlage für das galvanische Aufbringen einer durchgängigen Mikrostruktur, und dass eine Wölbstruktur mit konkaven Partien ausgebildet wird. Dabei wird das Bauteil vollständig mit Mikrostrukturen auf sinuidalen Nebenformen versehen, so dass die konvexen und konkaven Bereiche der sinuidalen Nebenformen die Mikrostrukturen aufweisen und die Mikrostrukturen jeweils gleiche oder unterschiedliche Formen aufweisen, wobei das Werkstoffgefüge der Mikrostrukturelemente feste Verbindungen mit dem Werkstoffgefüge an der Oberfläche des Bauteils ausbildet.

Somit werden an das herzustellende Bauteil, insbesondere an ein als Rohr ausgebildetes Bauteil, die Mikrostrukturelemente mittels galvanotechnischer Beschichtungs- und/oder mechanischer Sprühkompaktierungsverfahren aufgearbeitet. Erfindungsgemäß wird zumindest partiell auf die Oberfläche des Bauteils, insbesondere auf die konkav und gegebenenfalls konvex gewölbten Oberflächen, ein strahlungsempfindliches, der Wölbstruktur formmäßig komplementär anpassbares oder angepasstes Fotoresist aufgebracht, als Grundlage für das galvanische Aufbringen einer durchgängigen Mikrostruktur.

Das Resist wird an Stelle der aus dem Stand der Technik bekannten Folie eingesetzt und lässt sich mit entsprechender Technik, insbesondere mit lonenstrahltechniken in Kombination mit Tiefätztechnik, mit mikrofeinen Poren versehen, die beim Galvanoprozess die Form und Größe der anzulagernden Mikrostrukturen bestimmen.

Der Vorteil dieses Verfahrens liegt unter anderem in der einfachen und zeit- und kostensparenden Form des Aufbringens in einem Sprüh- oder Tauchverfahrensschritt. Vorteilhafterweise wird das strahlungsempfindliche Resist als flüssiges Resist zur Beschichtung der Oberfläche verwendet.

Das heißt, das Resist kann in Form eines Lacks beziehungsweise einer Lackschicht auf die betreffende Oberfläche oder auch als Feststoff aufgebracht werden.

Das Bauteil kann dabei in Form eines Rohres oder einer Materialbahn vorliegen. Insbesondere kann vorgesehen sein, dass als flüssiges strahlungsempfindliches Resist ein Polycarbonat in der Art eines Lackes verwendet wird.

In einer Verfahrensalternative kann vorgesehen sein, dass statt des erfindungsgemäßen Resists eine Folie verwendet wird, wobei diese Folie als eine flächendeckende Polymermembran in Form eines nahtlosen Schrumpfschlauches ausgebildet sein kann oder aus einem flächigen Gebilde zu einem nahttragenden Schrumpfschlauch zusammengefügt werden kann. Dabei kann vorgesehen sein, dass das Einbringen der als Polymermembran ausgestalteten Folie in die konkaven Partien der Wölbstruktur des Bauteils bis zum formschlüssigen Anliegen in den konkaven Partien im erwärmten Zustand erfolgt. Eine solche Verfahrensalternative fällt jedoch nicht unter den Schutzbereich der Ansprüche.

Zur Erleichterung der Aufbringung der Polymermembran wird diese durch die Wirkung eines Haftmittels auf der Oberfläche des Bauteiles, insbesondere in den konkaven Partien, zur Haftung gebracht. In einer besonderen Verfahrensausgestaltung ist vorgesehen, dass das Einarbeiten der Polymermembran in die konkaven Partien berührungslos, insbesondere mittels Luftdruck, durchgeführt wird. Bevorzugt wird dabei die Druckluft in Intervallen und somit in Druckluftstößen gegen die Polymermembran gerichtet. Diese Druckluftbehandlung kann mit oder ohne Wärmebehandlung der Polymermembran vorgenommen werden.

In einer Weiterbildung wird außerdem ein Herstellungsverfahren für das Bauteuil zur Verfügung gestellt, bei dem nach Erzeugung der Mikrostrukturelemente auf einer Oberfläche des Bauteils, welches zunächst eine im Wesentlichen ebene Form aufweist, Umformungskräfte derart auf das Bauteil gerichtet werden, dass dieses zu einem Rohr umgeformt wird.

Das heißt, dass das Bauteil vor seiner Umformung zum Rohr eine derartige Form hat, dass eine Beschichtung der mit Mikrostrukturelementen zu
versehene Fläche relativ problemlos möglich ist. Das heißt, dass das Bauteil bei der Vorbereitung des galvanischen Prozesses bereits eine Krümmung aufweisen kann. In einer einfachen Ausgestaltung des Verfahrens ist das Bauteil allerdings völlig eben ausgeführt und wird nach Aufbringung der Mikrostrukturelemente zu einem Rohr geformt und gegebenenfalls geschweißt.
Dabei werden die Umformkräfte bevorzugt auf die nicht mit den Mikrostrukturelementen versehene Oberfläche des flächigen Bauteils gerichtet und die Umformung derart vorgenommen, dass sich die Mikrostruktur an der Innenwand des erzeugten Rohres befindet. Es lassen sich dadurch Rohre herstellen, an deren Innenseite die Mikrostruktur angeordnet ist, was mit herkömmlicher Technologie nicht realisierbar ist.

Vorzugsweise wird die Umformung schrittweise vorgenommen und nach Realisierung der Hohlzylinderform die erhaltene Form mit einer geeigneten Maßnahme, wie zum Beispiel das Zuschweißen des entstandenen Spaltes, fixiert.

In einer besonderen Ausgestaltung des Verfahrens ist vorgesehen, dass erst nach Herstellung der Rohform des Bauteils und Aufbringung der Mikrostrukturelemente in das rohrförmige Bauteil die konkaven Wölbungen eingearbeitet werden. Das heißt, dass ein Rohr, welches mit der Mikrostruktur versehen wird, oder auch ein bereits mit Mikrostruktur versehenes Bauteil, weiches zu einem Rohr umgeformt wird, erst nach Aufbringung der Mikrostrukturelemente mit den konkaven und gegebenenfalls, je nach Ausgestaltung, mit den konvexen Wölbungen versehen wird. Der Vorteil liegt insbesondere in der Verfahrensausgestaltung der Umformung eines flächigen, mit Mikrostruktur versehenen Bauteils zu einem Rohr, darin, dass ein Rohr mit an der Innenoberfläche angeordneter Mikrostruktur in einfacher Weise und guter Qualität hergestellt werden kann. Ein solches Rohr lässt sich im Wesentlichen wie ein vergleichbares Rohr gleichen Materials und Querschnitts mit den konkaven und/oder konvexen Wölbungen versehen, da die Mikrostruktur nur unwesentlichen Einfluss auf das axiale Widerstandsmoment des Rohres ausübt und auf Grund der festen Verbindung der Mikrostrukturelemente keine Beschädigung dieser Elemente durch die Erzeugung der Wölbungen erfolgt.

Die Erfindung erstreckt sich außerdem auch auf ein Verfahren, bei dem die erfindungsgemäßen Verfahrensschritte des Aufbringens eines Resists in Form eines Lacks mit den Verfahrensschritten des Verformens eines im Wesentlichen ebenen Bauteils zu einem Rohr nach bereits erfolgter Aufbringung der Mikrostrukturelemente realisiert wird.

Die Erfindung soll anhand eines Ausführungsbeispiels näher erläutert werden. In den zugehörigen Zeichnungen zeigen:
Fig. 1: eine schematische Darstellung der Erhöhung der Siedeleistung mit Mikrostrukturen beschichteter Strukturrohre;
Fig. 2: eine graphische Darstellung des Wärmeflusses mit Verwendung der mikrostrukturierten Rohre;
Fig. 3; eine graphische Darstellung der Verbesserung des k-Wertes;
Fig. 4: Ausbildungen der Mikrostrukturen auf den Strukturrohren,
Fig. 4a/b: die Oberflächen von Strukturrohren mit und ohne Oberflächenstruktur,
Fig. 4c: eine Darstellung des Siedevorganges bei mikrostrukturierten Strukturrohren;
Fig. 5: einen nach der Erfindung gestalteten Rohrbündelwärmeübertrager;
Fig. 6: eine Anwendung der Rohre in Reaktoren mit endothermen Reaktionsabläufen;
Fig. 7: eine Anwendung der Rohre in Reaktoren mit exothermen Reaktionsabläufen;
Fig. 8: eine schematische Darstellung eines Rohrröhrenreaktors;
Fig. 9: eine Ausbildung einer Grundbeschichtung auf dem Strukturrohr,
Fig. 9a: einen Ausschnitt der Grundbeschichtung auf der Rohrwand mit ausgeführter Struktur;
Fig. 10: eine schematische Darstellung der lonenbestrahlung zur Erzeugung der Tracks,
Fig. 10a: einen vergrößerten Ausschnitt der Ionenspuren;
Fig. 11: einen Vorgang der UV-Bestrahlung in einer schematischen Darstellung,
Fig. 11a: einen Ausschnitt der Lackschicht nach Fig. 11 mit den UV-sensibilisierten Tracks;
Fig. 12: eine schematische Darstellung eines chemischen Ätzvorganges,
Fig. 12a: einen Ausschnitt der Grundbeschichtung in der Struktur mit eingeätzten Mikroporen;
Fig. 13: eine schematische Darstellung des Vorganges einer galvanischen Abformung der Mikrostrukturen,
Fig. 13a: einen Ausschnitt vergrößert mit in der Grundbeschichtung ausgebildeten Mikroporen;
Fig. 14: in schematischer Darstellung den Lösungsprozess zur Freilegung der Strukturoberfläche,
Fig. 14a: einen vergrößerten Ausschnitt der Oberfläche des Strukturrohres mit darauf befindlichen Mikrostrukturen;
Fig. 15: eine Ausführungsart des Aufbringen der Membran in einer schematischen Darstellung in einer Vorderansicht;
Fig. 16: eine weitere Ausführungsart des Aufbringens der Membran in einer schematischen Darstellung in einer Seitenansicht;
Fig. 17: eine andere Ausführungsart des Aufbringen der Membran in einer schematischen Darstellung in einer Seitenansicht;
Fig. 18: eine schematische Darstellung eines Durchlaufs des mit einer Membran belegten Rohres;
Fig. 19: das Andrücken der Polymermembran in die konkaven Bereiche;
Fig. 20: das Andrücken der Polymermembran in einem berührungslosen Vorgang;
Fig. 21 : eine Form des Andrücken der Polymermembran auf ein Rohr mit flexiblen Rollen in einer Vorderansicht;
Fig. 22: einen Durchlauf des Aufbringens und berührungslosen Fixierens der Polymermembran in einer graphischen Darstellung, abgebildet in den Bereichen I, II, III;
Fig. 23: eine Darstellung des formschlüssigen Aufbringen der Membran auf ein plattenförmiges Bauteil;
Fig. 24: eine Darstellung eines durch Verformung hergestellten rohrförmigen Bauteiles mit mikrostrukturierter Innenfläche;
Fig. 25: eine erste Verformungsstufe bei der Herstellung eines rohrförmigen Bauteiles mit mikrostrukturierter Innenfläche;
Fig. 26: eine zweite Verformungsstufe;
Fig. 27: eine dritte Verformungsstufe mit untergestelltem Amboss;
Fig. 28: eine vierte Verformungsstufe mit untergestelltem Amboss und Figuration eines Halbrohres;
Fig. 29: eine weitere Verformungsstufe mit seitlich angelegten Spannbacken und untergestelltem Amboss;
Fig. 30: eine abschließende Verformungsstufe mit fertig geformtem Bauteil und
Fig. 31: ein in Haltebacken eingeführtes fertig geformtes Bauteil zum Aufbringen der Verbindungsnaht

Fig. 1 zeigt in schematischer Darstellung die Erhöhung der Wärmeleistung, dargestellt in einem Koordinatensystem im Vergleich mit anderen Rohrarten. Dabei ist die Temperatur auf der horizontalen Achse und der Wärmekoeffizient auf der vertikalen Achse aufgetragen. Die gestrichelte Linie ist für die Darstellung eines Wärmekoeffizienten eines Glattmantelrohres, die strichpunktierte Linie unmittelbar darüber für die Darstellung des Wärmekoeffizienten eines mit sinoidalen Nebenformen versehenen Strukturrohres vorgesehen und die punktierte Linie stellt die Wärmeübertragungsleistung eines mit Mikrostrukturen versehenen Strukturrohres mit sinoidalen Nebenformen dar. Ein mit der Materie vertrauter Fachmann erkennt unschwer, dass hier eine vielfache Erhöhung der Wärmeübertragungsleistung bei den erfindungsgemäß ausgebildeten mikrostrukturierten Rohren gegenüber anderen Rohrarten erzielt worden ist.

Fig. 2 zeigt in einer graphischen Darstellung im Vergleich mit Glattrohren, einfach strukturierten Rohren und mit Mikrostrukturen ausgerüsteten Strukturrohren die Verbesserung des Wärmeflusses. Der mitlesende Fachmann erkennt sofort, dass der Wärmefluss sich bedeutend erhöht, wenn die mit sinoidalen Nebenformen ausgerüsteten Rohre mit Mikrostrukturen versehen sind.

Die graphische Darstellung gemäß Fig. 3 zeigt eine Verbesserung des k-Wertes, die bei mit sinoidalen Nebenformen versehenen Rohren erreicht wird, deren Oberfläche mit Mikrostrukturen versehen ist. Der k-Wert steigt gegenüber dem mit normalen sinoidalen Nebenformen versehenen Rohr, gegenüber einem mit Mikrostrukturen versehenen Rohr gleicher Art von 4000 W/m²K auf 9000 W/m²K.

Fig. 4 zeigt die Lage und Anordnung der Mikrostrukturen auf einem Rohr mit sinoidalen Nebenformen. Fig. 4a und 4b zeigen die Ausbildung der Oberflächen von Rohren mit sinoidalen Nebenformen, bei denen ein Rohr gemäß Fig. 4a eine blanke Oberfläche und gemäß Fig. 4b eine mit Mikrostrukturen bedeckte Oberfläche aufweist. Hier ist zu erkennen, dass die konkav ausgebildeten Strukturflächen nicht mit Mikrostrukturen bedeckt sind. Fig. 4c stellt einen Siedevorgang vor, aus dem erkennbar ist, dass das Siedebild sehr aufgelockert und intensiv ist.

Die Fig. 5 stellt eine Verwendung der mikrostrukturierten, mit sinoidalen Nebenformen ausgestatteten Rohre in einem Rohrbündel-Wärmeübertrager 1 vor. Der Eintritt des Wärmeübertragermediums ist mit dem Pfeii 4 gekennzeichnet und dessen Austritt aus dem Wärmeübertrager mit dem Pfeil 5. Der Pfeil 2 kennzeichnet den Eintritt unterkühlter oder siedender Flüssigkeit in den Wärmeübertrager, die ohne Dampf eingeführt werden soll, die nach einer Reaktionszeit im Reaktor als Satt- oder Nassdampf wieder aus dem Wärmeübertrager 1 beim Pfeil 3 austritt. Der mit sinoidafen Nebenformen versehene, an ihren äußeren Oberflächen mikrostrukturierten Rohren 6 ausgerüstete Wärmeübertrager 1 enthält zwischen den Rohren 6 ein Medium, das als heißes Wasser oder Öl eingeführt, sich im Rohrbündel-Wärmeübertrager 1 abkühlt. Das Medium kann aber auch Dampf, vorliegend als Satt- oder Nassdampf sein, der an den Rohren 6 vollständig oder teilweise kondensiert. Im Wärmeübertrager 1 dieser Art fließt das Wärmeübertragermedium durch die Rohre 6 des Wärmeübertragers 1 in Richtung seiner Längsachse und tritt in Richtung des Pfeiles 5 aus. Dabei kann es für eine einwandfreie Funktion erforderlich sein, dass das verdampfende Medium, welches um die Rohre 6 fließt, sehr rein ist, weil sich die Mikrostrukturen der Rohre zusetzen und verstopfen können. Vorzugsweise finden Kältemittel, Silikonöle sowie hochreines Wasserkondensat und andere Stoffe Verwendung. Der mit Vorgängen dieser Art vertraute Fachmann erkennt ohne weiteres, dass in einem, mit mikrostrukturierten Oberflächen und sinoidalen Nebenformen versehenen Rohren ausgerüsteten Rohrbündel-Wärmeübertrager 1 die Rohre als Kondensatorrohre Verwendung finden. Bei derartigen Übertragertypen ist das Wärmeübertragermedium kalt und das dampfförmige Medium, welches um die Röhre strömt, wird zum Auskondensieren gebracht.

Weitere Anwendungsgebiete der erfindungsgemäß hergestellten Rohre und Bauteile sind in der Polymerisation, z. B. Venylchlorid zu PVC, sowie in der Stoffspaltung, wie z. B. in der Entparaffinierung von Erdöl und anderen organischen Ölen angesiedelt. Diese Vorgänge, dargestellt in grundsätzlichen Ausführungsbeispielen, sollen auszugsweise unter Verwendung der Reaktionen in der Nähe einer Rohrwand 9 eines sinoidale Nebenformen aufweisende mikrostrukturierten Rohres 20 erläutert werden. Am Beispiel einer Entstickung, in einem endothermen Vorgang ablaufend, zeigen in Fig. 6 die Pfeile 10 den Wärmetransport aus dem Inneren des Rohres an die Rohrwand 9, die an ihrer äußeren Oberfläche mit Mikrostrukturen 8 versehen und katalytisch wirksam werden soll. Das Schaubild zeigt in einer abgehenden Richtung die Aufspaltung in N₂ und O₂ und in einer auf die Mikrostrukturen gewandten Richtung den Zugang von NO.

In Fig. 7 ist im Ablauf eines exothermen Vorganges der Abtransport der Wärme von den Rohrwänden 9 gezeigt; die auf ihrer Außenfläche mit sinoidalen Nebenformen versehen sind und Mikrostrukturen tragen. Dabei wird das CO auf die katalytisch wirkende Mikrostruktur der Rohroberfläche gerichtet und geht als CO₂ von dieser ab. Der mitlesende Fachmann erkennt aus solcher ausschnittsweisen Darstellung, dass sich die Reaktionszone grundsätzlich um die Rohre herum erstreckt und der Katalysator sich nur im Bereich der mikrostrukturierten Zone befindet. Die Mikrostruktur 8 kann dabei selbst aus katalytischem Material bestehen, z. B. aus Kupfer oder Nickel. Eine weitere Möglichkeit der Anwendung ist darin zu sehen, dass die Mikrostruktur 8 mit einer katalytisch wirkenden Schicht, beispielsweise bestehend aus Metalloxyden oder edlen Metallen, bedeckt ist. Der mitlesende Fachmann erkennt ohne weiteres, dass sich hier im Vergleich von Glattmantelrohren oder Rohren mit sinoidalen Nebenformen eine signifikant vergrößerte Oberfläche ergibt. Dieser Vorgang findet grundsätzliche Anwendung im Bereich der Synthese, z. B. im Fischer-Tropsch-Prozess, dargestellt in der prinzipiellen Formel
Katalysator

nCO + (n+I)H₂O → H₂(CH₂) n+½(n+I)O₂

bei der Polymerisation, z. B. Venylchlorid zu PVC.

Weitere Reaktionsprozesse finden sich in der Stoffspaltung, wie der Entparaffinierung von Erdöl oder der Vergasung von organischen Ölen, dargestellt in der Formel zur Spaltgaserzeugung:
Katalysator

H₂(CH₂)n + (n+I)H₂ → nCH₄

In den Formeln bedeuten:
- CO: Kohlenmonoxid
- H₂: molekularer Wasserstoff
- O₂: molekularer Sauerstoff
- CH₂: Kohlenwasserstoff monomer
- H₂(CH₂)n: n-gliedriges Alkali
- CH: Methan
- n: Anzahl der Monomere

Die realisierte Lösung kann auch in anderen Apparatetypen, wie z. B. in Röhrenreaktoren, Verwendung finden, z. B. gemäß dem in Fig. 8 gezeigten Röhrenreaktor, der sich von den Apparaturen gemäß Fig. 5 dadurch unterscheidet, dass er ein hohes Raum und Ausrüstungsvolumen aufweist. Die Rohre sind senkrecht angeordnet und die Reaktion verläuft in der Regel an einem Rohr. Hier ist die Umkehrung der Anwendbarkeit der mit sinoidalen Nebenformen und Mikrostrukturen ausgerüsteten Rohre sinnvoll. Die Fig. 8 zeigt hierbei einen Reaktor mit Schlangenrohrbündeln in Gaszügen. Gemäß diesem Ausführungsbeispiel ist der Eintritt des Gases in Richtung des Pfeiles 13 oder alternativ in einer anderen Windrichtung gemäß dem Pfeil 13'angezeigt. Das Wärmeübertragermedium wird beim Pfeil 14 in den Reaktor eingeführt und verlässt ihn in Richtung des Pfeiles 14\ Eine ähnliche Verwendbarkeit findet diese Technologie auch in Fahnenrohrbündein weiterer Reaktoren.

Die in den vorgenannten Arten von Wärmeübertragern und Reaktoren verwendeten, mit Mikrostruktur versehenen Rohre mit sinoidalen Nebenformen haben in den konkav ausgebildeten Nebenformen keine mikrostrukturierte Oberfläche. Sie gewährleisten jedoch eine hochgradige Ausnutzung der Vorteile der Mikrostrukturierung auf Strukturrohren dieser Art und füllen die erfindungsgemäß realisierte Lösung aus. Gemäß der Darstellung nach Fig. 9 und den folgenden Figuren soll anhand des Ausführungsbeispieles ein Rohrtyp mit sinoidalen Nebenformen vorgestellt werden, dessen konkave Flächen der Struktur aus Nebenformen einschließlich der nicht strukturierten Oberflächen vollständig mit Mikrostrukturen bedeckt ist. Die dargestellte Lösung erhöht den Übertragungseffekt der Mikrostruktur durch die vergrößerte Wirkfläche um ein Mehrfaches. Sie werden gemäß einer Technologie hergestellt, deren Verfahrensverlauf nachfolgend dargestellt werden soll:

Fig. 9 zeigt in dem Abschnitt eines strukturierten Rohres 20, vorbereitet für die Herstellung einer Grundbeschichtung, hier als ionenstrahlempfindliche Lackschicht 32, die vorzugsweise mit Polycarbonat 34 ausgebildet ist. Im Ausführungsbeispiel wird der Rohrabschnitt 20 in ein Lackbad getaucht und vollständig mit seiner Oberfläche, in der die sinoidalen Strukturen eingearbeitet sind, von dem Lack 32 lückenlos umschlossen. Dabei kann die Lackschicht 32 in ihrer flexiblen Wirkungsweise in die Nebenform 16 der Struktur der Rohroberfläche einfließen und sie lückenlos bedecken, so wie es in Fig. 9a dargestellt worden ist.

Eine Weiterführung des Verfahrens zeigt die Fig. 10. Hier wird das Rohr 20 oder der Rohrabschnitt einer lonenbestrahlung ausgesetzt. Die Bestrahlungsrichtung erfolgt senkrecht auf die Rohrachse, so wie es die Pfeile 36 angeben und treffen dabei sowohl auf die strukturierten Nebenformen 16 als auch auf die nicht strukturierten Oberflächen des Rohres 20 auf, das dabei um seine Längsmittenachse rotiert, so wie es der Pfeil 35 angibt. Fig. 10a zeigt hierbei eine Einzelheit des der lonenbestrahlung ausgesetzten Rohres 20 im partiellen Bereich einer konkav ausgebildeten Struktur. Durch die lonenbestrahlung werden in der nun vergleichsmäßigen Lackschicht 32 latente Ionenspuren, so genannte Tracks, ausgebildet, so wie es die Pfeile 37 zeigen, welche auf die Lackschicht 32 gerichtet sind.

Gemäß Fig. 11 erhält das Rohr 20 mit der Lackschicht 32 anschließend im Verfahrensverlauf eine UV-Bestrahlung, die von allen Seiten, wie mit den Pfeilen 38 dargestellt, auf die Rohroberfläche gerichtet ist. Die UV-Bestrahlung sensibilisiert die latenten lonenspuren 37 der sich ausbildenden Tracks in der Lackschicht 32, so wie in Fig. 11 a in einem vergrößerten Ausschnitt dargestellt. Während der UV-Bestrahlung soll das Rohr nicht rotieren, da die UV-Bestrahlung in einer geschlossenen Kammer erfolgt und allseitig auf die Lackoberfläche auftrifft. In einem weiteren Verfahrensschritt erfolgt die chemische Ätzung der jetzt bestrahlten Grundschicht aus Polycarbonatlack 32 in einem Ätzbad 39, in dem es eine bestimmte Zeit verweilt Bei der chemischen Ätzung werden die Temperatur und die Ätzkonzentration des Ätzbades so eingestellt und durch Rührung bewegt, dass die latenten lonenspuren ausgeätzt werden und sich dabei Mikroporen 40 in der Lackschicht 32 ausbilden, so wie es in Fig. 12a in einem Ausschnitt sichtbar ist. Dabei erhält der Polycarbonatlack 32 auf der Oberfläche eine definierte Porosität. Die Mikroporen 40 durchdringen die Lackschicht 32 und legen die betroffenen Oberflächen des Rohres 20 frei, damit in der Galvanoabformung gemäß Fig. 13 die Mikrostrukturen auf dem Rohr 20 hergestellt werden können. Dazu wird das Rohr 20 mit dem porösen Oberflächenlack als Kathode kontaktiert und in das galvanische Abscheidebad 33 eingelassen, in dem ein Cu-Elektrolyt enthalten ist. Durch den Galvanisierungsprozess werden in den Mikroporen 40 die Mikrostrukturen 44 zum Aufwachsen gebracht, indem sie diese ausfüllen, so wie es in der Fig. 13a dargestellt ist. Hier wachsen von der Oberfläche des Rohres 20 die Mikrostrukturen 44 in Form von Mikrospikes in der Lackschicht 32 auf. Als letzter Verfahrensschritt wird die mit Mikrostrukturen ausgestattete Oberfläche freigelegt, wie es in Fig. 14 vorgestellt wird, indem das Rohr 20 in ein Lösungsmittelbad 45 getaucht wird.
Dabei wird die Grundbeschichtung, hier als Lackschicht 32 ausgebildet, abgelöst und die mikrostrukturierte Oberfläche des Rohres 20 mit Nebenformen herausgebildet. Die so hergestellte Mikrostruktur 8 bedeckt jetzt, so wie es in Fig. 14a gezeigt ist, lückenlos und gleichmäßig die gesamte Oberfläche des mit sinoidalen Nebenformen strukturierten Rohres sowohl auf seinen konkaven als auch den konvexen Partien.

In einer andersartigen Ausführungsart des Verfahrens zur Mikrostrukturierung ist ein mit sinoidalen Nebenformen versehenes Strukturrohr 20 dargestellt. Auf dieses nach Fig. 15 ausgebildete Rohr 20 wird ein Folienschlauch 21 als Grundbeschichtung aufgezogen, der als Polymermembran für den Vorgang der Mikrostrukturierung vorgesehen und entsprechend aufbereitet worden ist. Der mitlesende Fachmann erkennt hier ohne weiteres,
dass es sich um einen Schrumpfschlauch handelt. Die Aufbereitung erfolgt damit, dass der Schlauch 21 bis zu einem bestimmten Zustand erwärmt worden ist und sich dabei ausdehnt. Durch die Ausdehnung vergrößert sich die radiale Erstreckung und eignet sich dazu, das Rohr über eine bestimmte Länge eines Längenabschnitts oder über die Gesamterstreckung des Rohres durch Aufschieben auf das Rohr oder Einschieben des Rohres 20 in den Schlauch 21 zu bedecken. Dabei überdeckt der Schlauch 21 die konvexen und konkaven Bereiche des Rohres 20. Vor seinem Abkühlen soll die radiale Erstreckung des Rohres 20 in einer losen Auflage vorliegen und das Rohr 20 in einer partiell anliegenden Form umschlungen sein.

Nach dem Abkühlen und Schrumpfen des Schlauches 21 wird die Struktur der Nebenform in einem vollständigen Formschluss bedeckt, wie in Fig. 16 dargestellt.
Eine andere Ausführungsform des Einhüllens des Strukturrohres 20 ist in Fig. 17 erläutert. Sie zeigt, dass das Rohr 20 über die konvexen Bereiche des Rohres 20 hinweg in einem vorbestimmten Abschnitt seiner Längserstreckung von einer flächigen Ummantelungsfolie 22 in einem Umschlingungsvorgang umhüllt und gemäß Fig. 18 dadurch beendet wird, dass die Folie 22 Stoß an Stoß in Richtung der Längsmittenachse des Rohres mit einer Naht verschlossen wird.

Gemäß den Fig. 15 bis 18 liegt der Folienschlauch 21, wie auch die Ummantelungsfolien 22 lose haftend, nicht formschlüssig auf der Oberfläche des Strukturrohres 20 auf. Eine erstgedachte Möglichkeit, die Ummantelung, ob Schlauch 21 oder Folie 22, zum Formschluss zu bringen, wird darin gesehen, die Folie durch Abkühlung auf das Rohr 20 aufzuschrumpfen. Dieser Vorgang könnte unvollständig sein, weil die Folie 22 die konkaven Bereiche 16 des Strukturrohres 20 nicht formschlüssig berührt, sondern durch den Schrumpfvorgang über diese gespannt wird.

Eine Möglichkeit, die konkaven Bereiche des Strukturrohres 20 mit den Ummantelungsfolien 22 formschlüssig zu bedecken, ist darin zu sehen, dass gemäß Fig. 19 das Rohr 20 durch eine Kammer 24 konzentrisch angeordnet geführt wird. Die Innenwände der Kammer 24 sind mit Anpresselementen 25, z. B. festen Borsten und/oder flexiblen, schnellausdehnungsfähigen Stoffen versehen, welche die Ummantelungsfolie 22 bzw. den Folienschlauch 21 im noch weichen, gewärmten Zustand formschlüssig in die konkaven Bereiche der sinoidalen Nebenformen pressen, so wie es in Fig. 22 im Abschnitt H grundsätzlich eingeordnet ist.

Fig. 20 zeigt eine weitere Ausführungsart der formschlüssigen Aufbringung der Ummantelung 22 oder des Folienschlauch 21 durch ein Einführen des Rohres 20 in eine Kammer 24 in einer konzentrischen Lage. In der Kammer 24 sind Hochdruckdüsen 26 eingeordnet, deren Druckstrahl auf den Folienschlauch 21 oder auf die Ummantelungsfolie 22 gerichtet ist, die das Strukturrohr 20 überdecken. Die Hochdruckdüsen 26 können einen warm- oder kalttemperierten Druckstrahl erzeugen, der je nach Folienart der Grundbeschichtung, ausgeführt als Mantel oder Schlauch 21, diese formschlüssig in die konkaven Bereiche der sinoidalen Nebenformen des Strukturrohres 20 eindrückt.

Eine weitere Ausführungsart zeigt die Fig. 21. Hier ist das Rohr 20 abschnittsweise zu sehen. Der Abschnitt ist mit einem Folienschlauch 21 oder mit einer Ummantelungsfolie 22 ausgestattet, die in einem flexiblen, ausführungsgemäß erwärmten Zustand sind, im Verlaufsbereich der Strukturen 16 sind in Richtung der Längsmittenachse des Rohres 20 Andruckrollen 18; 18'; 18" zu sehen, die auf den Umfang entsprechend der Lage der konkaven Bereiche der Nebenformen angeordnet sind. Die Andruckrollen 18; 18'; 18" bestehen aus einem festen Kern, dem eine flexible, anpassbare Beschichtung zugeordnet ist. Sie können einen eigenen Antrieb besitzen oder durch Rollreibung auf dem Rohr 20 bewegt werden, das in Richtung der Rollen vorwärts transportiert wird und durch diese geführt verläuft. Die flexible Beschichtung dringt beim Durchlauf des Rohres 20 in die konkaven Bereiche der sinoidalen Nebenformen ein und presst die noch weiche flexible Ummantelungsfolie 22 oder den Folienschlauch 21, jetzt als Grundbeschichtung anliegend, formschlüssig in diese Bereiche ein. Diese Art des Einpressens der Ummantelungsfolie 22 in die konkaven Bereiche der Struktur 16 wird dadurch abgeschlossen, dass eine Fixierung der eingepressten und formschlüssig anliegenden Struktur erfolgt.

Fig. 22 zeigt in schematischer Form den Vorgang des Durchlaufens eines mit einer Ummantelung 22 oder einem Folienschlauch 21 umschlossenen Strukturrohres 20. Der besseren Übersicht halber sind die Bereiche mit römischen Ziffern I; II und III bezeichnet. Im Bereich I ist das Strukturrohr 20 im Aufziehbereich 28 mit einem Folienschlauch 21 oder einer Ummantelungsfolie 22 ausgestattet und wird durch Erwärmungsdüsen 30, die auf seinem Umfang verteilt sind, temperiert gehalten. Es wird dann in den Bereich II bewegt, der mit Berührung oder berührungslos den Folienschlauch 21 oder die Ummantelungsfolie 22 formschlüssig in die konkaven Bereiche der Struktur 16 einformt. Der Abschnitt HI, in den das Rohr 20 oder der Rohrabschnitt bewegt wird, ist der Abkühlbereich 29. In diesem Bereich wird die formschlüssig anliegende Ummantelung 22 des Strukturrohres 20 mit Kühldüsen 31 behandelt, die auf seinem Umfang verteilt sind und einen Schrumpfvorgang einleiten, der so ausgebildet ist, dass die Ummantelung 21, 22 schrumpft, ohne den Formschluss aus den konkaven Bereichen zu zerstören. Das jetzt vorliegende ummantelte Rohr 20 weist eine in allen Bereichen des Strukturrohres 20 formschlüssig anliegende Ummantelungsfolie 22 als Polymermembran auf und ist für die Aufbringung der Mikrostruktur 8 sowohl in den konvexen als auch in den konkaven Abschnitten des Strukturrohres 20 vorbereitet.

Fig. 23 zeigt die grundsätzliche Darstellung eines planparallelen, geradflächigen Bauteils 15 mit angeformten sinoidalen Nebenformen, auf das die Polymermembran in Form einer Ummantelungsfolie 17 aufgelegt ist. Durch die lose Auflage der Folie 17 ist diese noch nicht in die Strukturen 16 des Bauteiles 15 formschlüssig eingeordnet. Der Formschluss erfolgt durch Rollen 18; 18', die auf der oberen und unteren Fläche des Bauteils 15 ausführungsgerecht gegenüberliegend angeordnet sind und über eine flexible Beschichtung verfügen, weiche beim Überrollen der konkaven partiellen -27-Formschiuss mit dem Bauteil verbleibt.

Der mitlesende Fachmann erkennt, dass hier zur Realisierung des technologischen Vorganges eine Ummantelungsfolie 22 oder flächige Folie 17 benötigt wird, deren molekulare Struktur so ausgebildet ist, dass sie ein freies Schrumpfen zulässt. Dabei darf die Ummantelung oder Bedeckung des Bauteils beim Krumpfen der Folie 22; 17, die als Polymermembran bei der Durchführung der Katalyse zum Herstellen der Mikrostruktur Verwendung findet, nicht aus dem Formschluss mit den konkaven Bereichen gelangen. Die Polymermembran kann dazu aus Poliofilen PTFE bestehen, das handelsüblich ist und die erwünschten Eigenschaften aufweist. Der daraus gefertigte Schrumpfschlauch wird als Vilonschrumpfschlauch eingesetzt.
Die Erfindung sieht deshalb vor, dass der Bereich III als Kühlbereich so auszubilden ist, dass der ummantelte mit einem Formschluss versehene Rohrabschluss nicht nur abgekühlt und zum Schrumpfen gebracht, sondern während des Schrumpfvorganges mit haltenden Anpresselementen in der Art, wie in Fig. 19 dargestellt, ausgerüstet werden kann. Dazu ist der Bereich III so zu verlängern, dass große Längsabschnitte des Rohres 20 bzw. Bauteiles 15 gleichzeitig ummantelt werden. Eine weitere Ausführungsart kann darin erkannt werden, dass der Bereich III mit Hochdruckdüsen, wie vorstehend gezeigt, versehen wird, die jedoch in einer das Bauteil bzw. das Rohr ummantelnden Kammer arbeiten und schockartig mit sehr hohem Druck die Folie formschlüssig in den konkaven Abschnitten während des schockartigen Kühlungsvorganges hält und abkühlt. Eine weitere Ausführungsart besteht darin, den Schrumpfschlauch als Schlauch bzw. als flächig zusammengeführtes Gebilde auszuführen und dessen Innenseite, also die zum Bauteil gewandte Seite, mit einem Haftmitte! zu versehen, der nach dem Andrücken auf der Oberfläche des Bauteils insbesondere in den konkaven Bereichen der Polymermembran formschlüssig zur Haftung gebracht wird. Der mit der Materie vertraute Fachmann sieht dabei sofort, dass dieses Haftmittel so ausgelegt werden muss, dass der Katalysevorgang auf den mit sinoidalen Nebenformen versehenen Rohren oder flächigen Materialbahnen nicht beeinträchtigt wird. Die technischen Informationen des Ausführungsbeispiels lassen eindeutig erkennen, dass beginnend mit der Fig. 15 Ausführungsarten des Aufbringens der Grundbeschichtung dargestellt sind, wie in Fig. 9 mit Verwendung der Lackschicht 32 ausgeführt wurde. Der auf der Höhe seines Fachwissens befindliche Fachmann erkennt selbstverständlich, dass im Verfahrensverlauf eine Weiterbearbeitung der Grundschichten erfolgen muss, in der Art, wie sie in Fig. 10 und weiteren Figuren dargestellt worden ist. Grundsätzlich weicht die Form der Weiterbearbeitung nicht vom Stand der Technik des Aufbringen von Mikrostrukturen auf Metallkörpern ab.

Der mit der Lösung einer derartigen Aufgabe beauftragte Fachmann ist jetzt bei Vorliegen der Informationen ohne weiteres in der Lage, die hier vorgelegten Hinweise zum technischen Handeln, die weitestgehend auf Körper mit gleichmäßig oder ungleichmäßig gekrümmten Oberflächen ausgebildet sind, auf Bauteile zu übertragen, die in Form von Materialbahnen ausgebildet sind. Die mechanischen sowie chemischen und elektrolytischen Vorgänge sind so gleichartig anzuwenden, dass ein erfinderisches Zutun nicht notwendig ist, um auf Bauteile, deren ebenen Oberflächen Strukturen mit sinoidalen Formen ausgebildet sind, Mikrostrukturen in einem galvanischen Prozess aufzuformen. Der technische Fortschritt und die erfinderische Leistung bestehen darin, dass es eindeutig dargestellt ist, dass Rohre und Bauteile so mit Mikrostrukturen zu versehen sind, dass nicht nur ihre konvexen Teile der Oberflächen, sondern auch ihre konkaven Strukturen mit Mikrostrukturen bedeckt werden können und damit die Reaktionsoberfläche der Mikrostrukturen, sei es zur Übertragung von Wärme oder für chemische oder katalytische Reaktionen, vergrößert worden ist.

Fig. 24 zeigt ein Bauteil 47, das zu einem Rohr 46 verformt ist und mit einer Längsnaht verschweißt worden ist. Auf der Innenseite des Rohres 46 sind Mikrostrukturen so angeordnet, dass sie eine weitestgehend geschlossene, mikrostrukturierte Innenfläche 48 ausbilden.

Fig. 25 zeigt einen ersten Verfahrensschritt zum Herstellen eines Rohres 46 aus einem planen, ebenen Bauteil 47, von dem eine Fläche mit Mikrostrukturen 48 ausgerüstet ist. Das Bauteil 47 ist zwischen Spannbacken 51; 51' eingespannt und für einen Verformungsvorgang vorbereitet. Dabei ist die Fläche mit den Mikrostrukturen so angeordnet, dass sie die Innenfläche des später geformten Rohres ausbilden kann.

Fig. 26 zeigt einen ersten Fortschritt der Verformung des Bauteiles 47, indem die Spannbacken 51; 51' mit einer nach innen und oben gerichteten Verformungsbewegung das plane Bauteil 47 in eine zur Innenfläche 48 konkave Form bewegen und in der Weiterbewegung gemäß Fig. 27 das Bauteil 47 weiter verformend auf einen Amboss 52 aufliegend, der einen Haltedruck erzeugt, mit Hilfe dessen in einer Weiterbewegung der Spannbacken 51; 51' das Bauteil 47 in die Form gemäß Fig. 28 zu einem Halbrohr geformt wird. Zur Weiterverformung werden an die Außenfläche des jetzt vorliegenden Halbrohres Formstempel 53; 54 angelegt, welche das Bauteil 47, anfangs als Halbrohr mit noch gestreckten Schenkeln vorliegend, stufenweise durch Zusammenführen der Formstempel 53; 54 dem Bauteil 47 mit gleitendem Verformungsvorgang die endgültige rohrförmige Gestaltung verleihen, so wie es in Fig. 30 dargestellt ist. Hier ist das Rohr, mit seinen Außenkanten zusammenstoßend, noch nicht verbunden. Es ist vorteilhaft, dass die jetzt zusammengeführten Formstempel 53; 54 sowie der Amboss 52 ihre Konfiguration beibehaltend, in eine um das Rohr drehende Bewegung versetzt werden, um damit dem noch nicht verbundenen Rohr eine gleichförmig gekrümmte Kontur und einen kreisförmig ausgebildeten Querschnitt zu geben.

Weiter wird in Fig. 31 dargestellt, dass im weiter fortschreitenden Verformungsvorgang das rotationssymmetrisch verformte Bauteil 47 Haltebacken
55; 55' aufnimmt, welche das rohrförmige Bauteil 47 zwischen sich aufnehmend für ein Verschweißen des Materialstoßes für einen Schweißkopf 56
zuführen, der mit einer durchgehenden Schweißnaht 57 das jetzt fertiggestellte Rohr 46 für eine Ablage zur Komplettierung bereitstellt.
- Fig. 11a:: einen Ausschnitt der Lackschicht nach Fig. 11 mit den UV-sensibilisierten Tracks;
- Fig. 12:: eine schematische Darstellung eines chemischen Ätzvorganges,
- Fig. 12a:: einen Ausschnitt der Grundbeschichtung in der Struktur mit eingeätzten Mikroporen;
- Fig. 13:: eine schematische Darstellung des Vorganges einer galvanischen Abformung der Mikrostrukturen,
- Fig. 13a:: einen Ausschnitt vergrößert mit in der Grundbeschichtung ausgebildeten Mikroporen;
- Fig. 14:: in schematischer Darstellung den Lösungsprozess zur Freilegung der Strukturoberfläche,
- Fig. 14a:: einen vergrößerten Ausschnitt der Oberfläche des Strukturrohres mit darauf befindlichen Mikrostrukturen;
- Fig. 15:: eine Ausführungsart des Aufbringens der Membran in einer schematischen Darstellung in einer Vorderansicht;
- Fig. 16:: eine weitere Ausführungsart des Aufbringens der Membran in einer schematischen Darstellung in einer Seitenansicht;
- Fig. 17:: eine andere Ausführungsart des Aufbringens der Membran in einer schematischen Darstellung in einer Seitenansicht;
- Fig. 18:: eine schematische Darstellung eines Durchlaufs des mit einer Membran belegten Rohres;
- Fig. 19:: das Andrücken der Polymermembran in die konkaven Bereiche;
- Fig. 20:: das Andrücken der Polymermembran in einem berührungslosen Vorgang;
- Fig. 21:: eine Form des Andrückens der Polymermembran auf ein Rohr mit flexiblen Rollen in einer Vorderansicht;
- Fig. 22:: einen Durchlauf des Aufbringens und berührungslosen Fixierens der Polymermembran in einer graphischen Darstellung, abgebildet in den Bereichen I, II, III;
- Fig. 23:: eine Darstellung des formschlüssigen Aufbringens der Membran auf ein plattenförmiges Bauteil;
- Fig. 24:: eine Darstellung eines durch Verformung hergestellten rohrförmigen Bauteiles mit mikrostrukturierter Innenfläche;
- Fig. 25:: eine erste Verformungsstufe bei der Herstellung eines rohrförmigen Bauteiles mit mikrostrukturierter Innenfläche;
- Fig. 26:: eine zweite Verformungsstufe;
- Fig. 27:: eine dritte Verformungsstufe mit untergestelltem Amboss;
- Fig. 28:: eine vierte Verformungsstufe mit untergestelltem Amboss und Figuration eines Halbrohres;
- Fig. 29:: eine weitere Verformungsstufe mit seitlich angelegten Spannbacken und untergestelltem Amboss;
- Fig. 30:: eine abschließende Verformungsstufe mit fertig geformtem Bauteil und
- Fig. 31:: ein in Haltebacken eingeführtes fertig geformtes Bauteil zum Aufbringen der Verbindungsnaht.

Fig. 1 zeigt in schematischer Darstellung die Erhöhung der Wärmeleistung, dargestellt in einem Koordinatensystem im Vergleich mit anderen Rohrarten. Dabei ist die Temperatur auf der horizontalen Achse und der Wärmekoeffizient auf der vertikalen Achse aufgetragen. Die gestrichelte Linie ist für die Darstellung eines Wärmekoeffizienten eines Glattmantelrohres, die strichpunktierte Linie unmittelbar darüber für die Darstellung des Wärmekoeffizienten eines mit sinoidalen Nebenformen versehenen Strukturrohres vorgesehen und die punktierte Linie stellt die Wärmeübertragungsleistung eines mit Mikrostrukturen versehenen Strukturrohres mit sinoidalen Nebenformen dar. Ein mit der Materie vertrauter Fachmann erkennt unschwer, dass hier eine vielfache Erhöhung der Wärmeübertragungsleistung bei den erfindungsgemäß ausgebildeten mikrostrukturierten Rohren gegenüber anderen Rohrarten erzielt worden ist.

Fig. 2 zeigt in einer graphischen Darstellung im Vergleich mit Glattrohren, einfach strukturierten Rohren und mit Mikrostrukturen ausgerüsteten Strukturrohren die Verbesserung des Wärmeflusses. Der mitlesende Fachmann erkennt sofort, dass der Wärmefluss sich bedeutend erhöht, wenn die mit sinoidalen Nebenformen ausgerüsteten Rohre mit Mikrostrukturen versehen sind.

Die graphische Darstellung gemäß Fig. 3 zeigt eine Verbesserung des k-Wertes, die bei mit sinoidalen Nebenformen versehenen Rohren erreicht wird, deren Oberfläche mit Mikrostrukturen versehen ist. Der k-Wert steigt gegenüber dem mit normalen sinoidalen Nebenformen versehenen Rohr, gegenüber einem mit Mikrostrukturen versehenen Rohr gleicher Art von 4000 W/m²K auf 9000 W/m²K.

Fig. 4 zeigt die Lage und Anordnung der Mikrostrukturen auf einem Rohr mit sinoidalen Nebenformen. Fig. 4a und 4b zeigen die Ausbildung der Oberflächen von Rohren mit sinoidalen Nebenformen, bei denen ein Rohr gemäß Fig. 4a eine blanke Oberfläche und gemäß Fig. 4b eine mit Mikrostrukturen bedeckte Oberfläche aufweist. Hier ist zu erkennen, dass die konkav ausgebildeten Strukturflächen nicht mit Mikrostrukturen bedeckt sind. Fig. 4c stellt einen Siedevorgang vor, aus dem erkennbar ist, dass das Siedebild sehr aufgelockert und intensiv ist.

Die Fig. 5 stellt eine Verwendung der mikrostrukturierten, mit sinoidalen Nebenformen ausgestatteten Rohre in einem Rohrbündel-Wärmeübertrager 1 vor. Der Eintritt des Wärmeübertragermediums ist mit dem Pfeil 4 gekennzeichnet und dessen Austritt aus dem Wärmeübertrager mit dem Pfeil 5. Der Pfeil 2 kennzeichnet den Eintritt unterkühlter oder siedender Flüssigkeit in den Wärmeübertrager, die ohne Dampf eingeführt werden soll, die nach einer Reaktionszeit im Reaktor als Satt- oder Nassdampf wieder aus dem Wärmeübertrager 1 beim Pfeil 3 austritt. Der mit sinoidalen Nebenformen versehene, an ihren äußeren Oberflächen mikrostrukturierten Rohren 6 ausgerüstete Wärmeübertrager 1 enthält zwischen den Rohren 6 ein Medium, das als heißes Wasser oder Öl eingeführt, sich im Rohrbündel-Wärmeübertrager 1 abkühlt. Das Medium kann aber auch Dampf, vorliegend als Satt- oder Nassdampf sein, der an den Rohren 6 vollständig oder teilweise kondensiert. Im Wärmeübertrager 1 dieser Art fließt das Wärmeübertragermedium durch die Rohre 6 des Wärmeübertragers 1 in Richtung seiner Längsachse und tritt in Richtung des Pfeiles 5 aus. Dabei kann es für eine einwandfreie Funktion erforderlich sein, dass das verdampfende Medium, welches um die Rohre 6 fließt, sehr rein ist, weil sich die Mikrostrukturen der Rohre zusetzen und verstopfen können. Vorzugsweise finden Kältemittel, Silikonöle sowie hochreines Wasserkondensat und andere Stoffe Verwendung. Der mit Vorgängen dieser Art vertraute Fachmann erkennt ohne weiteres, dass in einem, mit mikrostrukturierten Oberflächen und sinoidalen Nebenformen versehenen Rohren ausgerüsteten Rohrbündel-Wärmeübertrager 1 die Rohre als Kondensatorrohre Verwendung finden. Bei derartigen Übertragertypen ist das Wärmeübertragermedium kalt und das dampfförmige Medium, welches um die Röhre strömt, wird zum Auskondensieren gebracht.

Weitere Anwendungsgebiete der erfindungsgemäßen Rohre und Bauteile sind in der Polymerisation, z. B. Venylchlorid zu PVC, sowie in der Stoffspaltung, wie z. B. in der Entparaffinierung von Erdöl und anderen organischen Ölen angesiedelt. Diese Vorgänge, dargestellt in grundsätzlichen Ausführungsbeispielen, sollen auszugsweise unter Verwendung der Reaktionen in der Nähe einer Rohrwand 9 eines sinoidale Nebenformen aufweisende mikrostrukturierten Rohres 20 erläutert werden. Am Beispiel einer Entstickung, in einem endothermen Vorgang ablaufend, zeigen in Fig. 6 die Pfeile 10 den Wärmetransport aus dem Inneren des Rohres an die Rohrwand 9, die an ihrer äußeren Oberfläche mit Mikrostrukturen 8 versehen und katalytisch wirksam werden soll. Das Schaubild zeigt in einer abgehenden Richtung die Aufspaltung in N₂ und 0₂ und in einer auf die Mikrostrukturen gewandten Richtung den Zugang von NO.

In Fig. 7 ist im Ablauf eines exothermen Vorganges der Abtransport der Wärme von den Rohrwänden 9 gezeigt; die auf ihrer Außenfläche mit sinoidalen Nebenformen versehen sind und Mikrostrukturen tragen. Dabei wird das CO auf die katalytisch wirkende Mikrostruktur der Rohroberfläche gerichtet und geht als CO₂ von dieser ab. Der mitlesende Fachmann erkennt aus solcher ausschnittsweisen Darstellung, dass sich die Reaktionszone grundsätzlich um die Rohre herum erstreckt und der Katalysator sich nur im Bereich der mikrostrukturierten Zone befindet. Die Mikrostruktur 8 kann dabei selbst aus katalytischem Material bestehen, z. B. aus Kupfer oder Nickel. Eine weitere Möglichkeit der Anwendung ist darin zu sehen, dass die Mikrostruktur 8 mit einer katalytisch wirkenden Schicht, beispielsweise bestehend aus Metalloxyden oder edlen Metallen, bedeckt ist. Der mitlesende Fachmann erkennt ohne weiteres, dass sich hier im Vergleich von Glattmantelrohren oder Rohren mit sinoidalen Nebenformen eine signifikant vergrößerte Oberfläche ergibt. Dieser Vorgang findet grundsätzliche Anwendung im Bereich der Synthese, z. B. im Fischer-Tropsch-Prozess, dargestellt in der prinzipiellen Formel
Katalysator

nCO + (n+I)H₂O → H₂(CH₂)ₙ + ½(n+I)O₂

bei der Polymerisation, z. B. Venylchlorid zu PVC.

Weitere Reaktionsprozesse finden sich in der Stoffspaltung, wie der Entparaffinierung von Erdöl oder der Vergasung von organischen Ölen, dargestellt in der Formel zur Spaltgaserzeugung:
Katalysator

H₂(CH₂)ₙ + (n+I)H₂→ nCH₄

In den Formeln bedeuten:
- CO: Kohlenmonoxid
- H₂: molekularer Wasserstoff
- O₂: molekularer Sauerstoff
- CH₂: Kohlenwasserstoff monomer
- H₂(CH₂)ₙ: n-gliedriges Alkali
- CH: Methan
- n: Anzahl der Monomere

Die erfindungsgemäße Lösung kann auch in anderen Apparatetypen, wie z. B. in Röhrenreaktoren, Verwendung finden, z. B. gemäß dem in Fig. 8 gezeigten Röhrenreaktor, der sich von den Apparaturen gemäß Fig. 5 dadurch unterscheidet, dass er ein hohes Raum- und Ausrüstungsvolumen aufweist. Die Rohre sind senkrecht angeordnet und die Reaktion verläuft in der Regel an einem Rohr. Hier ist die Umkehrung der Anwendbarkeit der mit sinoidalen Nebenformen und Mikrostrukturen ausgerüsteten Rohre sinnvoll. Die Fig. 8 zeigt hierbei einen Reaktor mit Schlangenrohrbündeln in Gaszügen. Gemäß diesem Ausführungsbeispiel ist der Eintritt des Gases in Richtung des Pfeiles 13 oder alternativ in einer anderen Wirkrichtung gemäß dem Pfeil 13' angezeigt. Das Wärmeübertragermedium wird beim Pfeil 14 in den Reaktor eingeführt und verlässt ihn in Richtung des Pfeiles 14'. Eine ähnliche Verwendbarkeit findet diese Technologie auch in Fahnenrohrbündeln weiterer Reaktoren.

Die in den vorgenannten Arten von Wärmeübertragern und Reaktoren verwendeten, mit Mikrostruktur versehenen Rohre mit sinoidalen Nebenformen haben in den konkav ausgebildeten Nebenformen keine mikrostrukturierte Oberfläche. Sie gewährleisten jedoch eine hochgradige Ausnutzung der Vorteile der Mikrostrukturierung auf Strukturrohren dieser Art und füllen die erfindungsgemäße Lösung aus. Gemäß der Darstellung nach Fig. 9 und den folgenden Figuren soll anhand des Ausführungsbeispieles ein Rohrtyp mit sinoidalen Nebenformen vorgestellt werden, dessen konkave Flächen der Struktur aus Nebenformen einschließlich der nicht strukturierten Oberflächen vollständig mit Mikrostrukturen bedeckt ist. Die dargestellte Lösung erhöht den Übertragungseffekt der Mikrostruktur durch die vergrößerte Wirkfläche um ein Mehrfaches. Sie werden gemäß einer Technologie hergestellt, deren Verfahrensverlauf nachfolgend dargestellt werden soll:
Fig. 9 zeigt einen Abschnitt eines strukturierten Rohres 20, vorbereitet für die Herstellung einer Grundbeschichtung, hier als ionenstrahlempfindliche Lackschicht 32, die vorzugsweise mit Polycarbonat 34 ausgebildet ist. Im Ausführungsbeispiel wird der Rohrabschnitt 20 in ein Lackbad getaucht und vollständig mit seiner Oberfläche, in der die sinoidalen Strukturen eingearbeitet sind, von dem Lack 32 lückenlos umschlossen. Dabei kann die Lackschicht 32 in ihrer flexiblen Wirkungsweise in die Nebenform 16 der Struktur der Rohroberfläche einfließen und sie lückenlos bedecken, so wie es in Fig. 9a dargestellt worden ist.

Eine Weiterführung des Verfahrens zeigt die Fig. 10. Hier wird das Rohr 20 oder der Rohrabschnitt einer Ionenbestrahlung ausgesetzt. Die Bestrahlungsrichtung erfolgt senkrecht auf die Rohrachse, so wie es die Pfeile 36 angeben, und treffen dabei sowohl auf die strukturierten Nebenformen 16 als auch auf die nicht strukturierten Oberflächen des Rohres 20 auf, das dabei um seine Längsmittenachse rotiert, so wie es der Pfeil 35 angibt. Fig. 10a zeigt hierbei eine Einzelheit des der lonenbestrahlung ausgesetzten Rohres 20 im partiellen Bereich einer konkav ausgebildeten Struktur. Durch die Ionenbestrahlung werden in der nun vergleichsmäßigen Lackschicht 32 latente Ionenspuren, so genannte Tracks, ausgebildet, so wie es die Pfeile 37 zeigen, welche auf die Lackschicht 32 gerichtet sind.

Gemäß Fig. 11 erhält das Rohr 20 mit der Lackschicht 32 anschließend im Verfahrensverlauf eine UV-Bestrahlung, die von allen Seiten, wie mit den Pfeilen 38 dargestellt, auf die Rohroberfläche gerichtet ist. Die UV-Bestrahlung sensibilisiert die latenten lonenspuren 37 der sich ausbildenden Tracks in der Lackschicht 32, so wie in Fig. 11a in einem vergrößerten Ausschnitt dargestellt. Während der UV-Bestrahlung soll das Rohr nicht rotieren, da die UV-Bestrahlung in einer geschlossenen Kammer erfolgt und allseitig auf die Lackoberfläche auftrifft. In einem weiteren Verfahrensschritt erfolgt die chemische Ätzung der jetzt bestrahlten Grundschicht aus Polycarbonatlack 32 in einem Ätzbad 39, in dem es eine bestimmte Zeit verweilt. Bei der chemischen Ätzung werden die Temperatur und die Ätzkonzentration des Ätzbades so eingestellt und durch Rührung bewegt, dass die latenten lonenspuren ausgeätzt werden und sich dabei Mikroporen 40 in der Lackschicht 32 ausbilden, so wie es in Fig. 12a in einem Ausschnitt sichtbar ist. Dabei erhält der Polycarbonatlack 32 auf der Oberfläche eine definierte Porosität. Die Mikroporen 40 durchdringen die Lackschicht 32 und legen die betroffenen Oberflächen des Rohres 20 frei, damit in der Galvanoabformung gemäß Fig. 13 die Mikrostrukturen auf dem Rohr 20 hergestellt werden können. Dazu wird das Rohr 20 mit dem porösen Oberflächenlack als Kathode kontaktiert und in das galvanische Abscheidebad 33 eingelassen, in dem ein Cu-Elektrolyt enthalten ist. Durch den Galvanisierungsprozess werden in den Mikroporen 40 die Mikrostrukturen 44 zum Aufwachsen gebracht, indem sie diese ausfüllen, so wie es in der Fig. 13a dargestellt ist. Hier wachsen von der Oberfläche des Rohres 20 die Mikrostrukturen 44 in Form von Mikrospikes in der Lackschicht 32 auf. Als letzter Verfahrensschritt wird die mit Mikrostrukturen ausgestattete Oberfläche freigelegt, wie es in Fig. 14 vorgestellt wird, indem das Rohr 20 in ein Lösungsmittelbad 45 getaucht wird. Dabei wird die Grundbeschichtung, hier als Lackschicht 32 ausgebildet, abgelöst und die mikrostrukturierte Oberfläche des Rohres 20 mit Nebenformen herausgebildet. Die so hergestellte Mikrostruktur 8 bedeckt jetzt, so wie es in Fig. 14a gezeigt ist, lückenlos und gleichmäßig die gesamte Oberfläche des mit sinoidalen Nebenformen strukturierten Rohres sowohl auf seinen konkaven als auch den konvexen Partien.

In einer andersartigen Ausführungsart des Verfahrens zur Mikrostrukturierung ist ein mit sinoidalen Nebenformen versehenes Strukturrohr 20 dargestellt. Auf dieses nach Fig. 15 ausgebildete Rohr 20 wird ein Folienschlauch 21 als Grundbeschichtung aufgezogen, der als Polymermembran für den Vorgang der Mikrostrukturierung vorgesehen und entsprechend aufbereitet worden ist. Der mitlesende Fachmann erkennt hier ohne weiteres, dass es sich um einen Schrumpfschlauch handelt. Die Aufbereitung erfolgt damit, dass der Schlauch 21 bis zu einem bestimmten Zustand erwärmt worden ist und sich dabei ausdehnt. Durch die Ausdehnung vergrößert sich die radiale Erstreckung und eignet sich dazu, das Rohr über eine bestimmte Länge eines Längenabschnitts oder über die Gesamterstreckung des Rohres durch Aufschieben auf das Rohr oder Einschieben des Rohres 20 in den Schlauch 21 zu bedecken. Dabei überdeckt der Schlauch 21 die konvexen und konkaven Bereiche des Rohres 20. Vor seinem Abkühlen soll die radiale Erstreckung des Rohres 20 in einer losen Auflage vorliegen und das Rohr 20 in einer partiell anliegenden Form umschlungen sein.

Nach dem Abkühlen und Schrumpfen des Schlauches 21 wird die Struktur der Nebenform in einem vollständigen Formschluss bedeckt, wie in Fig. 16 dargestellt.

Eine andere Ausführungsform des Einhüllens des Strukturrohres 20 ist in Fig. 17 erläutert. Sie zeigt, dass das Rohr 20 über die konvexen Bereiche des Rohres 20 hinweg in einem vorbestimmten Abschnitt seiner Längserstreckung von einer flächigen Ummantelungsfolie 22 in einem Umschlingungsvorgang umhüllt und gemäß Fig. 18 dadurch beendet wird, dass die Folie 22 Stoß an Stoß in Richtung der Längsmittenachse des Rohres mit einer Naht verschlossen wird.

Gemäß den Fig. 15 bis 18 liegt der Folienschlauch 21, wie auch die Ummantelungsfolien 22, lose haftend, nicht formschlüssig auf der Oberfläche des Strukturrohres 20 auf. Eine erstgedachte Möglichkeit, die Ummantelung, ob Schlauch 21 oder Folie 22, zum Formschluss zu bringen, wird darin gesehen, die Folie durch Abkühlung auf das Rohr 20 aufzuschrumpfen. Dieser Vorgang könnte unvollständig sein, weil die Folie 22 die konkaven Bereiche 16 des Strukturrohres 20 nicht formschlüssig berührt, sondern durch den Schrumpfvorgang über diese gespannt wird.

Eine Möglichkeit, die konkaven Bereiche des Strukturrohres 20 mit den Ummantelungsfolien 22 formschlüssig zu bedecken, ist darin zu sehen, dass gemäß Fig. 19 das Rohr 20 durch eine Kammer 24 konzentrisch angeordnet geführt wird. Die Innenwände der Kammer 24 sind mit Anpresselementen 25, z. B. festen Borsten und/oder flexiblen, schnellausdehnungsfähigen Stoffen versehen, welche die Ummantelungsfolie 22 bzw. den Folienschlauch 21 im noch weichen, gewärmten Zustand formschlüssig in die konkaven Bereiche der sinoidalen Nebenformen pressen, so wie es in Fig. 22 im Abschnitt II grundsätzlich eingeordnet ist.

Fig. 20 zeigt eine weitere Ausführungsart der formschlüssigen Aufbringung der Ummantelung 22 oder des Folienschlauchs 21 durch ein Einführen des Rohres 20 in eine Kammer 24 in einer konzentrischen Lage. In der Kammer 24 sind Hochdruckdüsen 26 eingeordnet, deren Druckstrahl auf den Folienschlauch 21 oder auf die Ummantelungsfolie 22 gerichtet ist, die das Strukturrohr 20 überdecken. Die Hochdruckdüsen 26 können einen warm- oder kalttemperierten Druckstrahl erzeugen, der je nach Folienart der Grundbeschichtung, ausgeführt als Mantel oder Schlauch 21, diese formschlüssig in die konkaven Bereiche der sinoidalen Nebenformen des Strukturrohres 20 eindrückt.

Eine weitere Ausführungsart zeigt die Fig. 21. Hier ist das Rohr 20 abschnittsweise zu sehen. Der Abschnitt ist mit einem Folienschlauch 21 oder mit einer Ummantelungsfolie 22 ausgestattet, die in einem flexiblen, ausführungsgemäß erwärmten Zustand sind. Im Verlaufsbereich der Strukturen 16 sind in Richtung der Längsmittenachse des Rohres 20 Andruckrollen 18; 18'; 18" zu sehen, die auf den Umfang entsprechend der Lage der konkaven Bereiche der Nebenformen angeordnet sind. Die Andruckrollen 18; 18'; 18" bestehen aus einem festen Kern, dem eine flexible, anpassbare Beschichtung zugeordnet ist. Sie können einen eigenen Antrieb besitzen oder durch Rollreibung auf dem Rohr 20 bewegt werden, das in Richtung der Rollen vorwärts transportiert wird und durch diese geführt verläuft. Die flexible Beschichtung dringt beim Durchlauf des Rohres 20 in die konkaven Bereiche der sinoidalen Nebenformen ein und presst die noch weiche flexible Ummantelungsfolie 22 oder den Folienschlauch 21, jetzt als Grundbeschichtung anliegend, formschlüssig in diese Bereiche ein. Diese Art des Einpressens der Ummantelungsfolie 22 in die konkaven Bereiche der Struktur 16 wird dadurch abgeschlossen, dass eine Fixierung der eingepressten und formschlüssig anliegenden Struktur erfolgt.

Fig. 22 zeigt in schematischer Form den Vorgang des Durchlaufens eines mit einer Ummantelung 22 oder einem Folienschlauch 21 umschlossenen Strukturrohres 20. Der besseren Übersicht halber sind die Bereiche mit römischen Ziffern I; II und III bezeichnet. Im Bereich I ist das Strukturrohr 20 im Aufziehbereich 28 mit einem Folienschlauch 21 oder einer Ummanteiungsfolie 22 ausgestattet und wird durch Erwärmungsdüsen 30, die auf seinem Umfang verteilt sind, temperiert gehalten. Es wird dann in den Bereich II bewegt, der mit Berührung oder berührungslos den Folienschlauch 21 oder die Ummantelungsfolie 22 formschlüssig in die konkaven Bereiche der Struktur 16 einformt. Der Abschnitt III, in den das Rohr 20 oder der Rohrabschnitt bewegt wird, ist der Abkühlbereich 29. In diesem Bereich wird die formschlüssig anliegende Ummantelung 22 des Strukturrohres 20 mit Kühldüsen 31 behandelt, die auf seinem Umfang verteilt sind und einen Schrumpfvorgang einleiten, der so ausgebildet ist, dass die Ummantelung 21, 22 schrumpft, ohne den Formschluss aus den konkaven Bereichen zu zerstören. Das jetzt vorliegende ummantelte Rohr 20 weist eine in allen Bereichen des Strukturrohres 20 formschlüssig anliegende Ummantelungsfolie 22 als Polymermembran auf und ist für die Aufbringung der Mikrostruktur 8 sowohl in den konvexen als auch in den konkaven Abschnitten des Strukturrohres 20 vorbereitet.

Fig. 23 zeigt die grundsätzliche Darstellung eines planparallelen, geradflächigen Bauteils 15 mit angeformten sinoidalen Nebenformen, auf das die Polymermembran in Form einer Ummantelungsfolie 17 aufgelegt ist. Durch die lose Auflage der Folie 17 ist diese noch nicht in die Strukturen 16 des Bauteiles 15 formschlüssig eingeordnet. Der Formschluss erfolgt durch Rollen 18; 18', die auf der oberen und unteren Fläche des Bauteils 15 ausführungsgerecht gegenüberliegend angeordnet sind und über eine flexible Beschichtung verfügen, welche beim Überrollen der konkaven partiellen Bereiche des Bauteils 15 die Folie 17 in der Struktur 16 formschlüssig zum Anliegen bringt. Eine darauf folgende Verfestigung der Folie 17 ist so vorgesehen, dass die Folie 17 in den konkaven Bereichen in einem Formschluss mit dem Bauteil verbleibt.

Der mitlesende Fachmann erkennt, dass hier zur Realisierung des technologischen Vorganges eine Ummantelungsfolie 22 oder flächige Folie 17 benötigt wird, deren molekulare Struktur so ausgebildet ist, dass sie ein freies Schrumpfen zulässt. Dabei darf die Ummantelung oder Bedeckung des Bauteils beim Krumpfen der Folie 22; 17, die als Polymermembran bei der Durchführung der Katalyse zum Herstellen der Mikrostruktur Verwendung findet, nicht aus dem Formschluss mit den konkaven Bereichen gelangen. Die Polymermembran kann dazu aus Poliofilen PTFE bestehen, das handelsüblich ist und die erwünschten Eigenschaften aufweist. Der daraus gefertigte Schrumpfschlauch wird als Vilonschrumpfschlauch eingesetzt. Die Erfindung sieht deshalb vor, dass der Bereich III als Kühlbereich so auszubilden ist, dass der ummantelte mit einem Formschluss versehene Rohrabschluss nicht nur abgekühlt und zum Schrumpfen gebracht, sondern während des Schrumpfvorganges mit haltenden Anpresselementen in der Art, wie in Fig. 19 dargestellt, ausgerüstet werden kann. Dazu ist der Bereich III so zu verlängern, dass große Längsabschnitte des Rohres 20 bzw. Bauteiles 15 gleichzeitig ummantelt werden. Eine weitere Ausführungsart kann darin erkannt werden, dass der Bereich III mit Hochdruckdüsen, wie vorstehend gezeigt, versehen wird, die jedoch in einer das Bauteil bzw. das Rohr ummantelnden Kammer arbeiten und schockartig mit sehr hohem Druck die Folie formschlüssig in den konkaven Abschnitten während des schockartigen Kühlungsvorganges hält und abkühlt. Eine weitere Ausführungsart besteht darin, den Schrumpfschlauch als Schlauch bzw. als flächig zusammengeführtes Gebilde auszuführen und dessen Innenseite, also die zum Bauteil gewandte Seite, mit einem Haftmittel zu versehen, der nach dem Andrücken auf der Oberfläche des Bauteils insbesondere in den konkaven Bereichen der Polymermembran formschlüssig zur Haftung gebracht wird. Der mit der Materie vertraute Fachmann sieht dabei sofort, dass dieses Haftmittel so ausgelegt werden muss, dass der Katalysevorgang auf den mit sinoidalen Nebenformen versehenen Rohren oder flächigen Materialbahnen nicht beeinträchtigt wird. Die technischen Informationen des Ausführungsbeispiels lassen eindeutig erkennen, dass beginnend mit der Fig. 15 Ausführungsarten des Aufbringens der Grundbeschichtung dargestellt sind, wie in Fig. 9 mit Verwendung der Lackschicht 32 ausgeführt wurde. Der auf der Höhe seines Fachwissens befindliche Fachmann erkennt selbstverständlich, dass im Verfahrensverlauf eine Weiterbearbeitung der Grundschichten erfolgen muss, in der Art, wie sie in Fig. 10 und weiteren Figuren dargestellt worden ist. Grundsätzlich weicht die Form der Weiterbearbeitung nicht vom Stand der Technik des Aufbringens von Mikrostrukturen auf Metallkörpern ab.

Der mit der Lösung einer derartigen Aufgabe beauftragte Fachmann ist jetzt bei Vorliegen der Informationen ohne weiteres in der Lage, die hier vorgelegten Hinweise zum technischen Handeln, die weitestgehend auf Körper mit gleichmäßig oder ungleichmäßig gekrümmten Oberflächen ausgebildet sind, auf Bauteile zu übertragen, die in Form von Materialbahnen ausgebildet sind. Die mechanischen sowie chemischen und elektrolytischen Vorgänge sind so gleichartig anzuwenden, dass ein erfinderisches Zutun nicht notwendig ist, um auf Bauteile, deren ebenen Oberflächen Strukturen mit sinoidafen Formen ausgebildet sind, Mikrostrukturen in einem galvanischen Prozess aufzuformen. Der technische Fortschritt und die erfinderische Leistung bestehen darin, dass es eindeutig dargestellt ist, dass Rohre und Bauteile so mit Mikrostrukturen zu versehen sind, dass nicht nur ihre konvexen Teile der Oberflächen, sondern auch ihre konkaven Strukturen mit Mikrostrukturen bedeckt werden können und damit die Reaktionsoberfläche der Mikrostrukturen, sei es zur Übertragung von Wärme oder für chemische oder katalytische Reaktionen, vergrößert worden ist.

Fig. 24 zeigt ein Bauteil 47, das zu einem Rohr 46 verformt ist und mit einer Längsnaht verschweißt worden ist. Auf der Innenseite des Rohres 46 sind Mikrostrukturen so angeordnet, dass sie eine weitestgehend geschlossene, mikrostrukturierte Innenfläche 48 ausbilden.

Fig. 25 zeigt einen ersten Verfahrensschritt zum Herstellen eines Rohres 46 aus einem planen, ebenen Bauteil 47, von dem eine Fläche mit Mikrostrukturen 48 ausgerüstet ist. Das Bauteil 47 ist zwischen Spannbacken 51; 51' eingespannt und für einen Verformungsvorgang vorbereitet. Dabei ist die Fläche mit den Mikrostrukturen so angeordnet, dass sie die Innenfläche des später geformten Rohres ausbilden kann.

Fig. 26 zeigt einen ersten Fortschritt der Verformung des Bauteiles 47, indem die Spannbacken 51; 51' mit einer nach innen und oben gerichteten Verformungsbewegung das plane Bauteil 47 in eine zur Innenfläche 48 konkave Form bewegen und in der Weiterbewegung gemäß Fig. 27 das Bauteil 47 weiter verformend auf einen Amboss 52 aufliegend, der einen Haltedruck erzeugt, mit Hilfe dessen in einer Weiterbewegung der Spannbacken 51; 51' das Bauteil 47 in die Form gemäß Fig. 28 zu einem Halbrohr geformt wird. Zur Weiterverformung werden an die Außenfläche des jetzt vorliegenden Halbrohres Formstempel 53; 54 angelegt, weiche das Bauteil 47, anfangs als Halbrohr mit noch gestreckten Schenkeln vorliegend, stufenweise durch Zusammenführen der Formstempel 53; 54 dem Bauteil 47 mit gleitendem Verformungsvorgang die endgültige rohrförmige Gestaltung verleihen, so wie es in Fig. 30 dargestellt ist. Hier ist das Rohr, mit seinen Außenkanten zusammenstoßend, noch nicht verbunden. Es ist vorteilhaft, dass die jetzt zusammengeführten Formstempel 53; 54 sowie der Amboss 52 ihre Konfiguration beibehaltend, in eine um das Rohr drehende Bewegung versetzt werden, um damit dem noch nicht verbundenen Rohr eine gleichförmig gekrümmte Kontur und einen kreisförmig ausgebildeten Querschnitt zu geben.

Weiter wird in Fig. 31 dargestellt, dass im weiter fortschreitenden Verformungsvorgang das rotationssymmetrisch verformte Bauteil 47 Haltebacken 55; 55' aufnimmt, welche das rohrförmige Bauteil 47 zwischen sich aufnehmend für ein Verschweißen des Materialstoßes für einen Schweißkopf 56 zuführen, der mit einer durchgehenden Schweißnaht 57 das jetzt fertiggestellte Rohr 46 für eine Ablage zur Komplettierung bereitstellt.

### Bezugszeichen

- 1: Röhrbündel-Wärmeübertrager
- 2, 4, 13, 13': Eintritt
- 3, 5, 14: Austritt
- 6: mikrostrukturierte Siederohre
- 7: Medium
- 8: Mikrostrukturen
- 9: Rohrwand
- 10, 11: Wärmetransport
- 12: Röhrenreaktor
- 15: Bauteil
- 16: Struktur
- 17: Folie
- 18, 18', 18": Rollen
- 19: flexible Beschichtung
- 20: Strukturrohr
- 21: Folienschlauch
- 22: Ummantelungsfolie
- 23: Naht
- 24: Kammer
- 25: Anpresselemente
- 26: Hochdruckdüsen
- 27: Anpressbereich
- 28: Aufziehbereich
- 29: Kühlungsbereich
- 30: Heizdüsen
- 31: Kühldüsen
- 32: Lackschicht
- 33: Behälter
- 34: Polycarbonat
- 35, 36, 38: Pfeil
- 37: Ionenspuren
- 39: Ätzbad
- 40: Mikroporen
- 41,42: Polung
- 43: Cu-Elektrolytbad
- 44: Mikrospikes (Mikrostruktur)
- 45: Lösungsmittel
- 46: Rohr
- 47: Bauteil
- 48: mikrostrukturierte Innenfläche
- 49: sinoidale Nebenformen
- 50: Verbindungsnaht
- 51, 51': Spannbacken
- 52: Amboss
- 53, 54: Formstempel
- 55, 55': Haltebacken
- 56: Schweißkopf
- 57: Schweißnaht

## Patentansprüche

1. Verfahren zur Herstellung eines Bauteils zur Realisierung von Wärmeübertragung und/oder technischen Reaktionsführung, insbesondere zur Durchführung einer heterogenen Katalyse, mit wenigstens einer Oberfläche, die eine Wölbstruktur mit konkaven Partien aufweist, wobei das Bauteil an wenigstens einer seiner Oberflächen gleichmäßig angeordnete Mikrostrukturelemente aufweist, wobei an das herzustellende Bauteil, insbesondere an ein als Rohr ausgebildetes Bauteil, die Mikrostrukturelemente aufgearbeitet werden, **dadurch gekennzeichnet, dass** die Mikrostrukturelemente mittels galvanotechnischer Beschichtungs- und/oder mechanischer Sprühkompaktierungsverfahren aufgearbeitet werden, und dass zumindest partiell auf die Oberfläche des Bauteils, insbesondere auf die konkav und gegebenenfalls konvex gewölbten Oberflächen, ein strahlungsempfindliches, der Wölbstruktur formmäßig komplementär anpassbares oder angepasstes Fotoresist aufgebracht wird, als Grundlage für das galvanische Aufbringen einer durchgängigen Mikrostruktur, und dass eine Wölbstruktur mit konkaven Partien ausgebildet wird, wobei das Bauteil vollständig mit Mikrostrukturen auf sinuidalen Nebenformen versehen wird, so dass die konvexen und konkaven Bereiche der sinuidalen Nebenformen die Mikrostrukturen aufweisen, und die Mikrostrukturen jeweils gleiche oder unterschiedliche Formen aufweisen, wobei das Werkstoffgefüge der Mikrostrukturelemente feste Verbindungen mit dem Werkstoffgefüge an der Oberfläche des Bauteils ausbildet.

2. Verfahren zur Herstellung eines Bauteils nach Anspruch 1, **dadurch gekennzeichnet, dass** das strahlungsempfindliche Resist als flüssiges Resist zur Beschichtung der Oberfläche verwendet wird.

3. Verfahren zur Herstellung eines Bauteils nach einem der Ansprüche 1 und 2, **dadurch gekennzeichnet, dass** nach Erzeugung der Mikrostrukturelemente auf einer Oberfläche des Bauteils, welches zunächst eine im Wesentlichen ebene Form aufweist, Umformungskräfte derart auf das Bauteil gerichtet werden, dass dieses zu einem Rohr umgeformt wird.

4. Verfahren zur Herstellung eines Bauteiles nach Anspruch 3 , **dadurch gekennzeichnet, dass** nach Herstellung der Rohform des Bauteils und Aufbringung der Mikrostrukturelemente in das rohrförmige Bauteil die konkaven Wölbungen eingearbeitet werden.

## Claims

1. A method for producing a component for performing heat transfer and/or technical reaction control, in particular for carrying out a heterogeneous catalysis, with at least one surface which has a curved structure with concave parts, wherein the component has uniformly arranged microstructure elements on at least one of its surfaces, wherein the microstructure elements are formed onto the component to be manufactured, in particular onto a component formed as a tube, **characterized in that** the microstructure elements are formed by means of electroplating and/or mechanical spray compacting methods, and **in that**, at least partially, a radiation-sensitive photoresist, the shape of which is complementarily adjustable or adjusted to the curved structure, is deposited on the surface of the component, in particular on the concavely and optionally convexly curved surfaces, as a basis for the electrodeposition of a continuous microstructure, and **in that** a curved structure with concave parts is formed, wherein the whole component is provided with microstructures on sinusoidal additional forms, so that the convex and concave regions of the sinusoidal additional forms include the microstructures, and the microstructures each have identical or different shapes, wherein the material structure of the microstructure elements forms permanent bonds with the material structure on the surface of the component.

2. The method for producing a component according to Claim 1, **characterized in that** the radiation-sensitive resist is used as a liquid resist for coating the surface.

3. The method for producing a component according to any one of Claims 1 and 2, **characterized in that**, after creating the microstructure elements on a surface of the component, which initially has a substantially planar shape, reshaping forces are applied to the component such that it is reshaped into a tube.

4. The method for producing a component according to Claim 3, **characterized in that**, after manufacturing the unwrought shape of the component and depositing the microstructure elements, the concave curves are formed in the tube-shaped component.

## Revendications

1. Procédé de fabrication d'un élément pour l'exécution d'un transfert de chaleur et/ou la commande technique d'une réaction, en particulier pour l'exécution d'une catalyse hétérogène, avec au moins une surface présentant une structure cintrée avec des parties concaves, ledit élément présentant sur au moins une de ses surfaces des éléments microstructurés régulièrement disposés, les éléments microstructurés étant formés sur l'élément à fabriquer, en particulier sur un élément réalisé comme tuyau, **caractérisé en ce que** les éléments micro structurés sont formés au moyen d'un procédé de revêtement galvanotechnique et/ou de compactage mécanique par pulvérisation, **en ce qu'**un photorésist sensible aux rayonnements, dont la forme est ajustable ou ajustée de manière complémentaire à la structure cintrée, est appliqué au moins en partie sur la surface du composant, en particulier sur les surfaces cintrées concaves et le cas échéant convexes, en tant que substrat pour l'application galvanique d'une microstructure continue, et **en ce qu'**une structure cintrée est formée avec des parties concaves, l'élément étant entièrement pourvu de microstructures sur des formes additionnelles, de telle manière que les zones concaves et convexes des formes additionnelles sinusoïdales présentent les microstructures, et que les microstructures ont des formes identiques ou différentes entre elles, la texture de matériau des éléments microstructurés formant des liaisons fixes avec la texture de matériau à la surface du composant.

2. Procédé de fabrication d'un élément selon la revendication 1, **caractérisé en ce que** le résist sensible aux rayonnements est utilisé comme résist liquide pour le revêtement de la surface.

3. Procédé de fabrication d'un élément selon l'une des revendications 1 et 2, **caractérisé en ce qu'**après réalisation des éléments micro structurés sur une surface de l'élément présentant d'abord une forme sensiblement plane, des efforts de déformation sont appliqués sur l'élément de manière à donner à celui-ci une forme de tuyau.

4. Procédé de fabrication d'un élément selon la revendication 3, **caractérisé en ce que** les courbures concaves sont formées après fabrication de la forme brute de l'élément et application des éléments microstructurés dans l'élément tubulaire.
